# EUROPÄISCHE PATENTSCHRIFT

(11) **EP 0 677 898 B1**
(45) Veröffentlichungstag und Bekanntmachung des Hinweises auf die Patenterteilung: **02.12.1998**
(21) Anmeldenummer: 95103080.8
(22) Anmeldetag: 03.03.1995
(51) Int. Cl.: H01R 23/68

(54) **Steckverbinder für Rückwandverdrahtungen**
Connector for backplanes
Connecteur pour panneaux arrières

(30) Priorität: 14.04.1994 DE 4412975
(43) Veröffentlichungstag der Anmeldung: 18.10.1995
(73) Patentinhaber: SIEMENS AKTIENGESELLSCHAFT, 80333 München (DE)
(72) Erfinder: Zell, Karl, Dipl.-Ing., D-82343 Niederpöcking (DE); Seibold, Jürgen, Dipl.-Ing., D-82065 Baierbrunn (DE); Seidel, Peter, D-82194 Gröbenzell (DE)

(56) Entgegenhaltungen:
- EP-A- 0 418 045
- EP-A- 0 456 858
- WO-A-92/14281
- WO-A-94/08364
- US-A- 3 182 277
- US-A- 5 037 332
- US-A- 5 162 001

## Beschreibung

Die vorliegende Erfindung betrifft einen Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und kontaktfedern parallel in mehreren Reihen angeordnet sind, wobei die einzelnen Kontaktfedern von elektrisch leitfähigen Schirmblechen umgeben sind, welche mit im Zwischenraster sowohl rückwandseitig als auch baugruppenseitig angebrachten Kontaktierungen verbunden sind, die mit einem entsprechenden Potential beaufschlagt sind.

Aufgrund der Tatsache, daß heute und zukünftig immer mehr und höhere Datenraten mit immer höheren Frequenzen über die Schnittstelle "Steckverbinder" übertragen werden müssen, ist es notwendig, den heute aus Kunststoff gefertigten Steckerkörper zu veredeln und damit EMV-tauglich zu machen. Der Steckerdurchgang soll kleiner und billiger als ein herkömmlicher Mini-KOAX sein.

Bisher wurde die notwendige EMV-Maßnahme einerseits mit Hilfe von normalen Kontaktstiften um einen aktiven Leiter herum und andererseits durch Kapselung der einzelnen Kontaktdurchgänge mittels zu einem Potentialkäfig verbundenen Schirmelementen (siehe europäische Patentanmeldung 94103192.4) erreicht.

Aus US-A-5 162 001 ist ein Steckverbinder mit Messern und kontaktfedern bekannt, bei dem die kontaktfedern in Aufnahmekammern eines Metallblocks angeordnet sind. Sie werden dort in manschettenartigen Kunststoffgehäusen zentriert geschalten.

Der aus der europäischen Patentanmeldung 94103192.4 bekannte Steckverbinder weist von der Herstellung her einen komplizierten Aufbau auf. Aufgabe der vorligenden Erfindung ist es, einen Steckverbinder der eingangs genannten Art anzugeben, dessen Hochfrequenzeigenschaften den gestellten Anforderungen genügen, und der sich durch einen verhältnismäßig einfachen Aufbau auszeichnet.

Diese Aufgabe wird für einen Steckverbinder der eingangs genannten Art dadurch gelöst, daß das Federleistengehäuse aus durchgehenden Aufnahmekammern besteht, in die metallische Rohre eingeschoben sind, und daß in den Rohren mit Kunststoff umspritzte Kontaktfedern derart eingelegt sind, daß deren Mittelleiter zentrisch zum Rohr gelagert ist, wobei die Umspritzung baugruppenseitig beginnt und im rückwärtigen Federbereich endet.

Der erfindungsgemäße Steckverbinder bietet Steckerdurchgänge, die wesentlich kleiner und billiger als herkömmliche Mini-KOAX-Steckverbindungen sind und bezüglich der Übertragungseigenschaften alle heutigen Anforderungen erfüllen.

Eine von mehreren zweckmäßigen Weiterbildungen des erfindungsgemäßen Steckverbinders ist dadurch gekennzeichnet, daß die Kontaktierungen aus sowohl in der Rückwandverdrahtungsplatte als auch in der Baugruppenleiterplatte mittels Einpreßtechnik fest verankerten Kontaktstiften bestehen, die im gesteckten Zustand jeweils in ein Drahtgeflecht eingedrückt sind, das in zwischen den Händen der Rohre vorgesehenen Ausnehmungen angebracht ist. Auf diese Weise ist eine sehr gute Schirmableitung im Zwischenraster gewährleistet.

Eine andere zweckmäßge Ausgestaltung ist dadurch gekennzeichnet, daß die Enden der Rohre an vier diagonal gegenüberliegenden Stellen im wesentlichen kreisbogenförmig ausgeschnitten sind, wobei die nicht ausgeschnittenen Abschnitte der Schirmkontaktierung dienen. Durch die Ausschnitte wird das Fliesverhalten des Stromes verbessert, es wird eine Wirbelbildung und damit ein zusätzlicher Widerstand weitgehend vermieden.

Weitere Ausgestaltungen des erfindungsgemäßen Steckverbinders ergeben sich aus den weiteren Unteransprüchen sowie aus der nachfolgenden Beschreibung eines Ausführungsbeispiels anhand der Figur.

Es zeigen
- Fig. 1: einen Längsschnitt durch einen Steckverbinder gemäß der vorliegenden Erfindung,
- Fig. 2: eine Draufsicht auf einen auf ein metallisches Rohr der Federleiste von Fig. 1,
- Fig. 3: einen teilweisen Längsschnitt durch den Steckverbinder von Fig. 1 zwischen den Aufnahmekammern,
- Fig. 4: eine teilweise Draufsicht und auf die Federleiste von Fig. 1 auf die Rückwandseite und mehrere teilweise Querschnitte,
- Fig. 5: eine Draufsicht auf die Baugruppenleiterplatte.

Von der Steckverbindung gemäß der vorliegenden Erfindung ist in der Hauptsache die Federleiste 1 dargestellt. Die Federleiste 1 befindet sich zwischen einer Rückwandleiterplatte 2 eines Baugruppenträgers und einer Baugruppenleiterplatte 3 einer Baugruppe. Die Federleiste ist in Fig. 1 lediglich angedeutet. Die Messerleiste 1 besteht im wesentlichen aus einem Kunststoffkörper mit einer Vielzahl von Aufnahmekammern. Die einzelnen Kammern gehen von einer Seite zur anderen durch und sind durch Kammertrennwände 6 aus Kunststoff voneinander getrennt.

In die Aufnahmekammern einschiebbar sind metallische Rohre 4, in welche mit Kunststoff 12 umspritzte Kontaktfedern 5 derart eingelegt sind, daß der Mittelleiter zentrisch zum Rohr 4 gelagert ist. Wie aus Fig. 1 zu erkennen ist, beginnt die Umspritzung baugruppenseitig und endet im rückwärtigen Federbereich, um die Federeigenschaften der Kontaktfeder 5 voll zu erhalten. Um ein gezieltes Einschieben der Rohre zu ermöglichen, und gleichzeitig einen Kurzschluß des vorderen Teils der Kontaktfeder mit dem Rohr zu vermeiden, kann die Aufnahmekammer rückwandseitig einen Federschenkelanschlag 7 für die Kontaktfeder aufweisen. Dieser Federschenkelanschlag 7 dient gleichzeitig als Einlauftrichter 8 für die Kontaktmesser 14.

Die metallischen Rohre können sowohl einen runden, wie auch einen viereckigen Querschnitt aufweisen.

Die Kontaktierung der metallischen Rohre 4 mit einem Erd- bzw. Schirmpotential erfolgt über Kontaktierungen in der Diagonale, d.h. im Zwischenraster. Bei herkömmlichen Steckverbindern beträgt dieses Raster 1,25 mm. Die Erd- bzw. Schirmpotentialkontaktierungen sind baugruppenseitig im Gehäuse fest verankert und sind in der Baugruppenleiterplatte in der bereits bekannten Einpreßtechnik ausgeführt. In der Rückwandleiterplatte ist ebenfalls eine entsprechende Kontaktierung vorgesehen. Wie in Fig. 3 gezeigt ist, kann die Kontaktierung mit den Rohren 4 auf drei unterschiedliche Arten erfolgen.

An den jeweiligen Enden der metallischen Rohre 4 sind Ausnehmungen 13 in dem Kunststoffgehäuse der Federleiste 1 vorgesehen, so daß die Oberflächen von jeweils vier Rohren für die Kontaktierung zugänglich sind.

Eine erste Möglichkeit der Kontaktierung besteht darin, daß ein Büschelstecker 9 mittels Einpreßtechnik in der Leiterplatte fest verankert ist und in die Ausnehmung 13 hineinragt.

Eine andere Art der Kontaktierung besteht darin, daß in die Ausnehmung ein Drahtgeflecht bzw. Kontaktwolle eingebracht wird und in den Platten jeweils Kontaktstifte 10 fest verankert sind. Im gesteckten Zustand ragen diese Kontaktstifte 10 in das Drahtgeflecht 11 bzw. in die Kontaktwolle.

Eine weitere Möglichkeit der Kontaktierung besteht darin, daß ein in die Ausnehmungen eingebrachtes Drahtgeflecht bzw. eine Kontaktwolle direkt auf Kontaktflächen der Leiterplatten erfolgt. Bei dieser Lösung erspart man sich einen Einpreßvorgang.

Fig. 5 zeigt schematisch eine Draufsicht auf eine Baugruppenleiterplatte 3 wobei die Öffnungen 15 für die Kontaktfedern 5 und die Öffnungen 16 für die Schirmkontaktierungsstifte zu erkennen sind. In Fig. 4 ist eine rückwandseitige Draufsicht auf eine Federleiste 1 gezeigt sowie mehrere teilweise Schnitte in den Schnittebenen A, B und C.

Um an den Kontaktstellen für das Erdpotential bzw. Schirmableitung den Übergangswiderstand weiter zu reduzieren werden neben den oben angegebenen Maßnahmen zusätzlich die Endrohre an vier diagonal gegenüberliegenden Stellen im wesentlichen kreisbogenförmig ausgeschnitten, derart, daß die nicht ausgeschnittenen Abschnitte die Begrenzung der Ausnehmung bilden, d.h. der Schirmkontaktierung dienen. Dadurch wird gemäß der Strömungslehre das Fließverhalten des Stroms verbessert. Durch diese konstruktive Maßnahme wird eine Wirbelbildung und damit ein zusätzlicher Widerstand weitgehend vermieden. Dadurch ist es auch möglich, den Übergang von Rohr zu Stift der Leiterplatten so nah wie möglich an die Erdpotentialschicht der Platten heranzuführen und damit die gemeinsame Leitungslänge mit dem Nachbarrohr wegen eines evtl. Rückflusses ins Nachbarrohr so gering als möglich zu halten.

## Patentansprüche

1. Steckverbinder für Rückwandverdrahtungen, bestehend aus einer als einseitig offenes rechtwinkliges Gehäuse ausgebildeten Messerleiste zum Aufstecken auf die Messer (14) einer Rückwandleiterplatte (2) und einer in die Messerleiste einsteckbaren mit Aufnahmekammern versehenen und mit einer Baugruppenleiterplatte (3) fest verbundenen Federleiste (1), wobei die Messer und Kontaktfedern (5) parallel in mehreren Reihen angeordnet sind, wobei die einzelnen Kontaktfedern von elektrisch leitfähigen Schirmblechen (4) umgeben sind, welche mit im Zwischenraster sowohl rückwandseitig als auch baugruppenseitig angebrachten Kontaktierungen (9; 10; 11) verbunden sind, die mit einem entsprechenden Potential beaufschlagt sind,
**dadurch gekennzeichnet,**
daß das Federleistengehäuse aus durchgehenden Aufnahmekammern besteht, in die metallische Rohre (4) eingeschoben sind, und daß in den Rohren (4) mit Kunststoff (12) umspritzte Kontaktfedern (5) derart eingelegt sind, daß deren Mittelleiter zentrisch zum Rohr (4) gelagert sind, wobei die Umspritzung baugruppenseitig beginnt und im rückwärtigen Federbereich endet.

2. Steckverbinder nach Anspruch 1,
**dadurch gekennzeichnet,**
daß die Aufnahmekammern rückwandseitig einen Federschenkelanschlag (7) für die Kontaktfeder (5) aufweisen, der gleichzeitig als Einlauftrichter für die Messer (14) dient.

3. Steckverbinder nach Anspruch 1 oder 2,
**dadurch gekennzeichnet,**
daß die Kontaktierungen aus sowohl in der Rückwandleiterplatte (2) als auch in der Baugruppenleiterplatte (3) mittels Einpreßtechnik fest verankerten Büschelsteckern (9) bestehen.

4. Steckverbinder nach Anspruch 1 oder 2,
**dadurch gekennzeichnet,**
daß die Kontaktierungen aus sowohl in der Rückwandleiterplatte (2) als auch in der Baugruppenleiterplatte (3) mittels Einpreßtechnik fest verankerten Kontaktstiften (10) bestehen, die im gesteckten Zustand jeweils in ein Drahtgeflecht (11) bzw. in Kontaktwolle eingedrückt sind, daß in zwischen den Enden der Rohre vorgesehenen Ausnehmungen angebracht ist.

5. Steckverbinder nach Anspruch 1 oder 2,
**dadurch gekennzeichnet,**
daß die Kontaktierungen sowohl rückwandseitig als auch baugruppenseitig über in zwischen den Enden der Rohre (4) vorgesehene Ausnehmungen (13) angebrachte Drahtgeflechte (11) direkt auf Kontaktflächen der beiden Platten erfolgen.

6. Steckverbinder nach einem der vorhergehenden Ansprüche,
**dadurch gekennzeichnet,**
daß die Rohre (4) einen runden Querschnitt aufweisen.

7. Steckverbinder nach einem der Ansprüche 1 bis 5,
**dadurch gekennzeichnet,**
daß die Rohre (4) einen viereckigen Querschnitt aufweisen.

8. Steckverbinder nach einem der Ansprüche 6 oder 7,
**dadurch gekennzeichnet,**
daß die Enden der Rohre (4) an vier diagonal gegenüberliegenden Stellen im wesentlichen kreisbogenförmig ausgeschnitten sind, wobei die nicht ausgeschnittenen Abschnitte der Schirmkontaktierung dienen.

## Claims

1. Connector for backplane wiring arrangements, comprising a male connector strip, which is designed as a rectangular housing open at one end and serves for plugging onto the male contacts (14) of a backplane printed circuit board (2), and a female connector strip (1), which can be plugged into the male connector strip, is provided with receptacle chambers and is fixedly connected to an assembly printed circuit board (3), the male contacts and contact springs (5) being arranged parallel in a plurality of rows, the individual contact springs being surrounded by electrically conductive screening plates (4) connected to contacts (9; 10; 11), which are fitted in the intermediate grid both on the backplane side and on the assembly side and have a corresponding potential applied to them,
characterized
in that the female connector strip housing comprises continuous receptacle chambers into which metallic tubes (4) are pushed, and
in that contact springs (5) encapsulated with plastic (12) by injection moulding are inserted into the tubes (4) in such a way that their middle conductors are mounted centrally with respect to the tube (4) the injection-moulding encapsulation beginning on the assembly side and ending in the rear spring region.

2. Connector according to Claim 1,
characterized
in that the receptacle chambers have, on the backplane side, a spring limb stop (7) for the contact spring (5), which stop simultaneously serves as lead-in funnel for the male contacts (14).

3. Connector according to Claim 1 or 2,
characterized
in that the contacts comprise multiple-spring wire plugs (9), which are fixedly anchored both in the backplane printed circuit board (2) and in the assembly printed circuit board (3) by means of press-fit technology.

4. Connector according to Claim 1 or 2,
characterized
in that the contacts comprise contact pins (10), which are fixedly anchored both in the backplane printed circuit board (2) and in the assembly printed circuit board (3) by means of press-fit technology and, in the inserted state, are each pressed into a wire braiding (11) or into contact wool that is fitted in recesses provided between the ends of the tubes.

5. Connector according to Claim 1 or 2,
characterized
in that the contacts are effected both on the backplane side and on the assembly side via wire braidings (11) directly on contact areas of the two boards, the said wire braidings being fitted in recesses (13) provided between the ends of the tubes (4).

6. Connector according to one of the preceding claims,
characterized
in that the tubes (4) have a round cross-section.

7. Connector according to one of Claims 1 to 5,
characterized
in that the tubes (4) have a quadrangular cross-section.

8. Connector according to either of Claims 6 and 7,
characterized
in that the ends of the tubes (4) are cut out essentially in the shape of arcs of a circle at four diagonally opposite locations, the portions that are not cut out serving for screening contact-making.

## Revendications

1. Connecteur pour câblages de panneau arrière, constitué d'une réglette de couteau réalisée en boîtier rectangulaire ouvert d'un seul côté et destinée à s'enfiler sur les couteaux (14) d'une plaquette (2) à circuit imprimé de panneau arrière, et d'une réglette (1) de ressort pouvant être enfilée dans la réglette de couteau, munie de chambres de réception et reliée de manière fixe à une plaquette (3) à circuit imprimé de module, les couteaux et les ressorts (5) de contact étant disposés parallèlement en plusieurs rangées, les ressorts de contact individuels étant entourés de tôles (4) de blindage conductrice de l'électricité, qui sont reliées à des contacts (9 ; 10 ; 11) qui sont montés dans la grille intermédiaire aussi bien du côté du panneau arrière que du côté des modules et qui sont mis à un potentiel adéquat, caractérisé en ce que le boîtier de réglette de ressort est constitué de chambres de réception traversantes, dans lesquelles des tubes (4) métalliques sont enfilés, et en ce que des ressorts (5) de contact sont encastrés dans les tubes (4) par injection de matière plastique (12) de telle manière que leur conducteur central est centré par rapport aux tubes (4), l'injection commençant du côté des modules et se terminant dans la zone des ressorts situés à l'arrière.

2. Connecteur suivant la revendication 1, caractérisé en ce que les chambres de réception comportent du côté du panneau arrière, une butée (7) à branches élastiques pour les ressorts (5) de contact, la butée servant en même temps d'entonnoir d'entrée pour les couteaux (14).

3. Connecteur suivant la revendication 1 ou 2, caractérisé en ce que les contacts sont constitués de connecteurs (9) à aigrettes ancrés solidement au moyen d'une technique d'injection aussi bien dans la plaquette (2) à circuit imprimé de panneau arrière que dans la plaquette (3) à circuit imprimé de module.

4. Connecteur suivant la revendication 1 ou 2, caractérisé en ce que les contacts sont constitués de broches (10) de contact ancrées solidement au moyen d'une technique d'injection aussi bien dans la plaquette (2) à circuit imprimé de panneau arrière que dans la plaquette (3) à circuit imprimé de module, les broches de contact étant, lorsqu'elles sont enfilées, enfoncées dans un grillage (11) métallique ou dans de la laine de contact, qui sont disposés dans des évidements prévus entre les extrémités des tubes.

5. Connecteur suivant la revendication 1 ou 2, caractérisé en ce que les contacts s'effectuent aussi bien du côté du panneau arrière que du côté des modules directement sur des surfaces de contact des deux plaquettes. par l'intermédiaire de toiles (11) métalliques montées dans des évidements (13) prévus entre les extrémités des tubes (4).

6. Connecteur suivant l'une des revendications précédentes, caractérisé en ce que les tubes (4) ont une section transversale circulaire.

7. Connecteur suivant l'une des revendications 1 à 5, caractérisé en ce que les tubes (4) ont une section transversale carrée.

8. Connecteur suivant l'une des revendications 6 ou 7, caractérisé en ce que les extrémités des tubes (4) sont découpés sensiblement en arc de cercle en quatre points opposés en diagonale, les parties non découpées servant au contact de blindage.
